# EUROPÄISCHE PATENTSCHRIFT

(11) **EP 0 859 722 B1**
(45) Veröffentlichungstag und Bekanntmachung des Hinweises auf die Patenterteilung: **26.04.2000**
(21) Anmeldenummer: 96945717.5
(22) Anmeldetag: 07.11.1996
(51) Int. Cl.: B65D 55/06

(54) **ORIGINALITÄTSVERSCHLUSS**
TAMPER-PROOF CLOSURE
FERMETURE INVIOLABLE

(30) Priorität: 10.11.1995 DE 19541990
(43) Veröffentlichungstag der Anmeldung: 26.08.1998
(73) Patentinhaber: INNOCOS INNOVATIVE VERPACKUNGEN FÜR DIE KOSMETISCHE INDUSTRIE GmbH, 51674 Wiehl-Bomig (DE)
(72) Erfinder: ROSENTHAL, Karl-Heinz, D-51580 Reichshof (DE); FILIP, Norbert, D-51674 Wiehl (DE)
(74) Vertreter: Lippert, Hans-Joachim, Dipl.-Ing.
(86) Internationale Anmeldenummer: DE9602143
(87) Internationale Veröffentlichungsnummer: WO9717262

(56) Entgegenhaltungen:
- EP-A- 0 560 051
- DE-A- 2 605 703
- DE-C- 4 317 269

## Beschreibung

Die Erfindung betrifft einen Behälter mit Originalitätsverschluß für den Nachweis der Unversehrtheit einer Verschlußkappe, die sich über eine Behälterwand und eine in der Behälterwand vorgesehene, mit der Verschlußkappe lösbar verbindbare Behälteröffnung wölbt, wobei die Verschlußkappe im verschlossenen Zustand mit ihrem Umfangsrand nahe an der Behälterwand liegt oder diese berührt, bestehend aus mindestens einem als Indikatorlasche ausgebildeten Indikatorelement, die beim ersten vollständigen Aufschrauben auf den Flaschenhals von der Verschlußkappe getrennt wird, beim ersten Öffnen aufgrund ihres Eigengewichts herausfällt und im verschlossenen Zustand zwischen der Behälterwand und der Verschlußkappe angeordnet ist, wobei ein erstes Ende des Indikatorelementes radial in Richtung der Mittellinie des Behälters unter der Verschlußkappe hervorsteht und eine Rückhaltevorrichtung mit einem nach oben quer zur Längsachse des Indikatorelementes verlaufenden Schenkel aufweist, und ein zweites Ende radial nach außen ragt, wobei die Indikatorlasche mit dem ersten Ende an der Innenseite der Verschlußkappe mit mindestens einer Befestigungseinrichtung verbunden ist.

Derartige Indikatorelemente sind seit langem bekannt und dienen als Überprüfungseinrichtung, um feststellen zu können, ob ein Behälter sich im erstmalig verschlossenen Zustand befindet oder ob dieser bereits einmal geöffnet wurde. Eine derartige Überprüfungsmöglichkeit kann sich sowohl in hygienischer Hinsicht, etwa bei Lebensmitteln, als auch unter Konservierungsgesichtspunkten, etwa bei Arzneien und Kosmetika, als wichtig erweisen. Den aus dem Stand der Technik bekannten Indikatorelementen liegt ein gemeinsames Funktionsprinzip zugrunde, das darauf beruht, im verschlossenen Zustand des Behälters ein vorher erfolgtes Öffnen des Behälters dadurch kenntlich zu machen, daß die Segmente des Indikatorelementes an hierfür vorgesehenen Sollbruchstellen voneinander getrennt werden. Wird die Verschlußkappe aufgedreht, so fallen die Indikatorelemente heraus, so daß deutlich wird, daß der Verschluß nicht mehr unversehrt ist. Ein derartiger Originalitätsverschluß ist beispielsweise aus der deutschen Offenlegungsschrift DE-A-4317269 bekannt.

Derartige Originalitätsverschlüsse sind mit dem Nachteil verbunden, daß bei ihrer Anbringung auf den Behälter mehrere Arbeitsschritte notwendig sind. Zunächst muß das Indikatorelement bzw. mehrere Indikatorelemente auf der Behälterwand aufgelegt werden und dann muß die Verschlußkappe aufgeschraubt werden.

Es ist nunmehr Aufgabe der vorliegenden Erfindung, die Konstruktion eines gattungsgemäßen Originalitätsverschluß zu vereinfachen und dessen Montage zu simplifizieren.

In einer ersten Lösung wird diese Aufgabe erfindungsgemäß dadurch gelöst, daß die Befestigungsvorrichtung an dem oberen Ende der Rückhaltevorrichtung angeordnet ist und daß im Bereich der Befestigung die axiale Entfernung von dem Rand der Verschlußkappe bis zu der Befestigung kleiner ist als der axiale Abstand zwischen dem Rand der Verschlußkappe und der Oberseite der Indikatorlasche, wenn diese gerade mit ihrer maximalen Auflagefläche an der Behälterwand anliegt. Die zweite erfindungsgemäße Lösung zeichnet sich dadurch aus, daß der Schenkel kürzer ist als die axiale Entfernung von der Befestigung bis zu dem Rand der Verschlußkappe.

Durch die erfindungsgemäßen Ausgestaltungen des Originalitätsverschlußes wird dessen Zusammenbau deutlich vereinfacht. So muß nur noch die Verschlußkappe auf den Behälter aufgebracht werden. Bei diesem Vorgang wird die Befestigung zwischen der Indikatorlasche und der Verschlußkappe gelöst, so daß die Indikatorlasche zwischen der Behälterwand und der Verschlußkappe zu liegen kommt, ohne jedoch herauszufallen. Wird die Verschlußkappe gelöst, so fällt die Indikatorlasche aufgrund ihres Eigengewichts heraus.

Der Zusammenbau des Originalitätsverschlusses wird vereinfacht, da nur noch ein Arbeitsschritt notwendig ist. Zudem wird für das Indikatorelement kein separates Teil benötigt.

Der Schenkel der Indikatorlasche verhindert, daß das dieses herausfällt, bevor die Verschlußkappe vollständig aufgebracht worden ist und noch ein Spalt zwischen dem Rand der Verschlußkappe und der Oberseite des Indikatorelementes besteht.

Beim Aufbringen der Verschlußkappe auf die Behälterwand wird das Indikatorelement zwischen der Behälterwand und dem Rand der Verschlußkappe eingeklemmt. Das Indikatorelement bildet dabei einen Hebelarm, der sich um den an der Innenkante des Deckelrandes und mit der Oberseite des Indikatorelements in Berührung befindlichen Berührpunkt dreht. Da der Schenkel kürzer ist als die axiale Entfernung von der Unterseite der Verschlußkappe bis zur Befestigungsstelle, wird bei einem weiteren axialen Aufbringen der Verschlußkappe die Befestigung zwischen dem Indikatorelement und der Verschlußkappe gelöst. Das Indikatorelement liegt auch bei dieser Ausführungsform zwischen dem Rand der Verschlußkappe und der Behälterwand. Sie wird entweder von dem Schenkel vor dem Herausfallen gehindert oder zwischen der Behälterwand und dem Rand der Verschlußkappe eingeklemmt.

Vorzugsweise erfolgt die Befestigung des Indikatorelementes an der Innenseite der Verschlußkappe mittels eines Befestigungspunktes. Auf diese Weise wird für die Befestigung wenig Material benötigt und für die Zerstörung der Befestigung beim Aufbringen der Verschlußkappe müssen keine großen Kräfte aufgebracht werden. Daneben sind auf diese Weise auch gekrümmte Indikatorelemente einwandfrei fixierbar.

Der Befestigungspunkt ist vorzugsweise im unteren Bereich der Verschlußkappe in der Nähe des Randes angeordnet, so daß die Indikatorelemente auf der innerhalb der Verschlußkappe gelegenen Seite mit geringen Abmessungen realisierbar sind. Dieses gilt selbstverständlich auch für jede andere Befestigungsform, falls kein Befestigungspunkt einen Einsatz findet.

Das Indikatorelement ist vorzugsweise einteilig an die Verschlußkappe angeformt, so daß die Verschlußkappe und das Indikatorelement als einteiliges Spritzgußteil ausgebildet sind. Dieses stellt die einfachste Realisierungsform des erfindungsgemäßen Originalitätsverschlusses dar. Separate Fertigungsschritte und Montageschritte entfallen vollständig. Das Indikatorelement und die Verschlußkappe werden als ein Bauteil gefertigt und vertrieben.

In der besonders bevorzugten Ausführungsform ist der Originalitätsverschluß aus Kunststoff gefertigt. Andere geeignete Materialien können selbstverständlich auch verwendet werden, wie z. B. Metallblech. Die Verschlußkappe selbst kann alle gängigen und geeigneten Formen aufweisen. Sie kann z. B. einen runden, einen rechteckigen oder einen dreieckigen Querschnitt haben.

Zur besseren Fixierung des Indikatorelements kann die Verschlußkappe im Bereich des Indikatorelements mit einer Ausnehmung am Rand versehen sein, wobei die Geometrie der Ausnehmung etwa der Geometrie des Indikatorelementes entspricht. Das Indikatorelement wird auf diese Weise gegen ein unbeabsichtigtes Verschieben geschützt, bei welchem dieses aus der Verschlußkappe herausfallen könnte.

Der Originalitätsverschluß kann mehrere Indikatorelemente aufweisen, die entlang des Umfangrandes der Verschlußkappe beliebig positionierbar sind. Wenn z. B. drei Indikatorelemente an einer Verschlußkappe mit kreisrundem Querschnitt in Winkeln von 120° versetzt angeordnet werden, ist ein Wiedereinsetzen der Indikatorelemente durch eine einzelne Person nach der Öffnung des Originalitätsverschlusses ausgeschlossen. Die Gesamtanzahl der Indikatorelemente ist nur beschränkt durch die Geometrie der Verschlußkappe und der Behälterwand. So können die Indikatorelemente auch kranzartig entlang des ganzen Umfangs der Verschlußkappe angeordnet werden. Die Geometrie und die Abmessung des bzw. der Indikatorelemente sind frei wählbar.

Vorzugsweise ist die Verschlußkappe an der Behälteröffnung mittels einer Schraubverbindung befestigbar. Alternativ kann die Verschlußkappe an der Behälteröffnung mittels eines Prellverschlusses oder anderer geeigneter lösbarer Verbindungen befestigt sein. Der erfindungsgemäße Originalitätsverschluß läßt sich demnach bei allen marktüblichen Verschlüssen und Behältern verwenden, ohne daß die Formen zur Herstellung der Behälter geändert werden müssen.

Zweckmäßig ist das Indikatorelement an dem zweiten Ende an der in Richtung der Mittelachse der Verschlußkappe gerichteten Seite abgerundet oder abgeschrägt, womit gewährleistet wird, daß das Indikatorelement auch bei waagerecht verlaufenden Behälterwänden beim Aufbringen der Verschlußkappe auf den Behälter in radialer Richtung von der Mittellinie des Behälters nach außen klappt und zwischen dem Rand der Verschlußkappe und der Behälterwand zu liegen kommt. Der erfindungsgemäße Originalitätsverschluß ist sowohl bei Behältern anwendbar, deren Behälterwand radial unterhalb der Verschlußkappe hervorragt, als auch bei solchen Behältern, die bündig mit der Verschlußkappe abschließen.

Der erfindungsgemäße Originalitätsverschluß kann derart ausgestaltet sein, daß das Indikatorelement im verschlossenen Zustand zwischen dem Rand der Verschlußkappe und der Behälterwand einklemmbar ist. So wird verhindert, daß das Indikatorelement in radialer Richtung nach innen geschoben werden kann oder auf andere Art und Weise dessen Position verändert wird. Ist das Indikatorelement hingegen nicht eingeklemmt, so wird ein Herausfallen von unterhalb der Verschlußkappe durch den Schenkel der Rückhaltevorrichtung verhindert.

Die Erfindung ist anhand der Zeichnung veranschaulicht und im nachstehenden im einzelnen anhand der Zeichnung beschrieben. Es zeigen:
- Fig. 1 bis Fig. 3: verschiedene Phasen beim Aufsetzen einer Verschlußkappe auf einen mit ihr korrespondierenden Behälter (teilweise im Schnitt),
- Fig. 4: eine Draufsicht auf den Originalitätsverschluß aus Fig. 3 und
- Fig. 5: eine detaillierte Darstellung einer alternativen Ausführungsform des Indikatorelementes.

Nach der Zeichnung besteht der Originalitätsverschluß aus einer Verschlußkappe 1, die an einer als Stutzen ausgebildeten Behälteröffnung 3 eines Behältnisses 2 lösbar befestigbar ist. An der Innenseite der Verschlußkappe ist im Bereich des Umfangrandes 11 der Verschlußkappe 1 ein Indikatorelement 4 angeordnet.

Der Behälter 2 ist um die Behälteröffnung herum mit einer schulterartig abgeschrägten Behälterwand 21 versehen. In der vorliegenden Ausführungsform ist der Behälter 2 mit der Behälterwand 21 und der Behälteröffnung 3 als einteiliges Spritzgußteil ausgestaltet. Die Behälteröffnung weist an der Außenseite ihres Stutzens ein nicht dargestelltes Gewinde auf, auf welches die Verschlußkappe 1 mit einem mit dem Gewinde korrespondierenden Aufsatz aufschraubbar ist. Diese Verbindung kann alternativ auch mittels eines Prellverschlusses oder anderer geeigneter lösbarer Verbindungen erfolgen.

Der genaue Aufbau des Indikatorelementes ist besonders deutlich aus Fig. 5 zu entnehmen. Das Indikatorelement 4 weist einen Längsschenkel 41 und eine als Rückhaltenase 42 ausgestaltete Rückhaltevorrichtung auf. Die Rückhaltenase 42 weist einen quer zur Längsachse des Indikatorelementes verlaufenden Schenkel 43 auf. Das Indikatorelement 4 ist an dem oberen Ende der Rückhaltenase mit einer als Befestigungspunkt 44 ausgestalteten Befestigung an der Innenseite der Verschlußkappe 1 befestigt. Die Verschlußkappe 1 und das Indikatorelement 4 sind als einteiliges Spritzgußteil ausgebildet, die über den Befestigungspunkt 44 miteinander verbunden sind. Alternativ kann diese Verbindung auch mittels eines Filmgelenkes oder durch andere geeignete Mittel erfolgen. Die Realisierung mittels des Befestigungspunktes 44 gewährleistet jedoch, daß das Indikatorelement 4 auch bei stark gekrümmten Verschlußkappen 1 einwandfrei plaziert werden kann. An seinem zweiten Ende weist das Indikatorelement 4 an der in Richtung der Mittelachse der Verschlußkappe gerichteten Seite eine Abrundung 45 auf.

Im folgenden wird nun das Verschließen des Behälters 2 mittels der Verschlußkappe 1 anhand der Figuren 1 bis 3 erläutert, wobei die Funktionsweise des Indikatorelementes 4 deutlich wird. In der Fig. 1 ist die Verschlußkappe gerade auf die Behälteröffnung 3 aufgebracht worden. Es ist noch keine Drehbewegung zum Verschließen durchgeführt worden. Das Indikatorelement 4 ist an dem Befestigungspunkt 44 mit der Verschlußkappe 1 verbunden und hängt senkrecht nach unten. Das zweite Ende des Indikatorelementes ist im Bereich der Abrundung 45 gerade mit der Behälterwand 21 an dessen Oberfläche in Berührung gekommen.

In Fig. 2 ist die Verschlußkappe teilweise aufgeschraubt worden, so daß sich diese in Richtung der Behälterwand 21 entlang der Längsachse des Behälters verschoben hat. Das Indikatorelement ist aufgrund der Abrundung und der Schräge der Behälterwand 21 bei diesem Prozeß nach außen von der Mittellinie des Behälters weggedrückt worden. Die Schräge und die Abrundung 45 gewährleisten, daß das Indikatorelement beim Verschließen in jedem Fall nach außen klappt, so daß es zwischen den Rand der Verschlußkappe 1 und der Behälterwand 21 plaziert wird. Das Indikatorelement liegt mit der Unterseite des Längsschenkels an der Behälterwand 21 an. An der Oberseite des Längssc-henkels 41 des Indikatorelementes berührt diese die Innenkante des Umfangsrandes 11 der Verschlußkappe 1. Da der Befestigungspunkt 44 noch an der Innenseite der Verschlußkappe 1 befestigt ist, erzeugt das weitere Verschließen ein Drehmoment um den Berührpunkt 46. Beim Weiterdrehen der Verschlußkappe in Verschlußrichtung wird aufgrund des Hebels das Indikatorelement 4 an dem Befestigungspunkt 44 von der Verschlußkappe 1 abgetrennt. Die Rückhaltenase 42 gewährleistet, daß das Indikatorelement 4 nicht unterhalb der Verschlußkappe 1 herausrutscht, bevor das Behältnis 2 verschlossen ist bzw. das Indikatorelement 4 zwischen dem Umfangsrand 11 der Verschlußkappe und der Behälterwand 21 eingeklemmt ist. Dieser Fall wird in Fig. 3 dargestellt.

Der Befestigungspunkt bzw. die Befestigungsvorrichtung muß demnach geometrisch und von der Materialbeschaffenheit so ausgelegt sein, daß dessen Zerstörung beim Verschließvorgang sichergestellt ist, aber nicht erfolgt, bevor die Verschlußkappe 1 das Indikatorelement 4 ausreichend fixiert.

Fig. 4 stellt eine Draufsicht des erfindungsgemäßen Originalitätsverschlusses im verschlossenen Zustand dar. Deutlich ist die Oberseite des Längsschenkels 41 des Indikatorelementes 4 zu sehen, welches zwischen der Behälterwand 21 und der Verschlußkappe 1 eingeklemmt ist. Wird nun die Verschlußkappe 1 geringfügig in Öffnungsrichtung gedreht, so fällt das Indikatorelement aufgrund seines Eigengewichtes heraus. Für Dritte wird hiermit ersichtlich, daß der Behälter geöffnet wurde. Das Indikatorelement kann selbstverständlich alle geeigneten Formen aufweisen, so kann es z. B. rund, dreieckig oder sehr lang sein. Zudem können mehrere Indikatorelemente entlang des Umfangsrandes 11 der Verschlußkappe 1 plaziert werden, um ein Wiedereinsetzen der Indikatorelemente nach dem Öffnen zu verhindern.

Bei der in Fig. 5 dargestellten Ausführungsform des erfindungsgemäßen Originalitätsverschlusses wird das Indikatorelement 4 beim Verschließen nicht zwischen der Innenkante des Umf-angsrandes 11 der Verschlußkappe 1 und der Behälterwand eingeklemmt. Der Befestigungspunkt 44 ist hier so ausgestaltet, daß das Indikatorelement 4 zur Auflage auf der Behälterwand 21 kommt, ohne daß die obere Seite des Längsschenkels 41 des Indikatorelementes 4 den Umfangsrand 11 der Verschlußkappe berührt. Bei der Weiterführung der Verschließbewegung der Verschlußkappe 1 wird aber auch hier der Befestigungspunkt 44 zerstört, wodurch das Indikatorelement 4 von der Verschlußkappe gelöst wird.

Der Umfangsrand 11 der Verschlußkappe 1 weist im Bereich des Indikatorelementes 4 eine Ausnehmung 12 auf, deren Geometrie etwa der Geometrie des Indikatorelements 4 entspricht. Diese Ausnehmung 12 bildet eine zusätzliche Fixierung für das Indikatorelement 4 gegen Verschiebung.

Der erfindungsgemäße Originalitätsverschluß vereinfacht die Fertigung und Montage derartiger Verschlüsse, da die Verschlußkappe und das Indikatorelement einteilig als Spritzgußteil ausgestaltet werden können. Es muß nur noch die Verschlußkappe auf den Behälter aufgeschraubt werden. Ein zusätzlicher Arbeitsschritt für das Dazwischenlegen der Indikatorelemente ist nicht notwendig. Die Abrundung an dem zweiten Ende des Indikatorelementes stellt sicher, daß dieses auch von der Mittellinie des Behälters nach außen geklappt wird, falls die Behälterwand waagerecht verläuft oder die Behälterwand bündig mit der Verschlußkappe abschließt.

### Bezugszeichenliste

- 1: Verschlußkappe
- 2: Behälter
- 3: Behälteröffnung
- 4: Indikatorelement
- 11: Umfangsrand
- 12: Ausnehmung
- 21: Behälterwand
- 41: Längsschenkel
- 42: Rückhaltenase
- 43: Schenkel
- 44: Befestigungspunkt
- 45: Abrundung
- 46: Berührpunkt

## Patentansprüche

1. Behälter mit Originalitätsverschluß für den Nachweis der Unversehrtheit seiner Verschlußkappe (1), die sich über eine Behälterwand und eine in der Behälterwand (21) vorgesehene, mit der Verschlußkappe (1) lösbar verbindbare Behälteröffnung (3) wölbt, wobei die Verschlußkappe (1) im verschlossenen Zustand mit ihrem Umfangsrand (11) nahe an der Behälterwand (21) liegt oder diese berührt, bestehend aus mindestens einem als Indikatorlasche ausgebildeten Indikatorelement (4), die beim ersten vollständigen Aufschrauben auf den Flaschenhals von der Verschlußkappe getrennt wird, beim ersten Öffnen aufgrund ihres Eigengewichts herausfällt und im verschlossenen Zustand zwischen der Behälterwand (21) und der Verschlußkappe (1) angeordnet ist, wobei ein erstes Ende des Indikatorelementes (4) radial in Richtung der Mittellinie des Behälters unter der Verschlußkappe (1) hervorsteht und eine Rückhaltevorrichtung mit einem nach oben quer zur Längsachse des Indikatorelementes verlaufenden Schenkel aufweist, und ein zweites Ende radial nach außen ragt, wobei die Indikatorlasche mit dem ersten Ende an der Innenseite der Verschlußkappe (1) mit mindestens einer Befestigungseinrichtung verbunden ist, **dadurch gekennzeichnet,** daß die Befestigungseinrichtung an dem oberen Ende der Rückhaltevorrichtung angeordnet ist und daß im Bereich der Befestigung die axiale Entfernung von dem Rand der Verschlußkappe bis zu der Befestigung kleiner ist als der axiale Abstand zwischen dem Rand der Verschlußkappe (1) und der Oberseite der Indikatorlasche, wenn diese gerade mit ihrer maximalen Auflagefläche an der Behälterwand (21) anliegt.

2. Behälter mit Originalitätsverschluß für den Nachweis der Unversehrtheit seiner Verschlußkappe (1), die sich über eine Behälterwand und eine in der Behälterwand (21) vorgesehene, mit der Verschlußkappe (1) lösbar verbindbare Behälteröffnung (3) wölbt, wobei die Verschlußkappe (1) im verschlossenen Zustand mit ihrem Umfangsrand (11) nahe an der Behälterwand (21) liegt oder diese berührt, bestehend aus mindestens einem als Indikatorlasche ausgebildeten Indikatorelement (4), die beim ersten vollständigen Aufschrauben auf den Flaschenhals von der Verschlußkappe getrennt wird, beim ersten Öffnen aufgrund ihres Eigengewichts herausfällt und im verschlossenen Zustand zwischen der Behälterwand (21) und der Verschlußkappe (1) angeordnet ist, wobei ein erstes Ende des Indikatorelementes (4) radial in Richtung der Mittellinie des Behälters unter der Verschlußkappe (1) hervorsteht und eine Rückhaltevorrichtung mit einem nach oben quer zur Längsachse des Indikatorelementes verlaufenden Schenkel (43) aufweist, und ein zweites Ende radial nach außen ragt, wobei die Indikatorlasche mit dem ersten Ende an der Innenseite der Verschlußkappe (1) mit mindestens einer Befestigungseinrichtung verbunden ist, **dadurch gekennzeichnet,** daß der Schenkel (43) kürzer ist als die axiale Entfernung von der Befestigung bis zu dem Rand der Verschlußkappe (1).

3. Originalitätsverschluß nach einem der Ansprüche 1 oder 2, **dadurch gekennzeichnet,** daß die Verschlußkappe (1) im Bereich der Indikatorlasche eine Ausnehmung (12) an ihrem Rand aufweist, wobei die Geometrie der Ausnehmung (12) im wesentlichen der Geometrie der Indikatorlasche entspricht.

4. Originalitätsverschluß nach einem der Ansprüche 1 oder 3, **dadurch gekennzeichnet,** daß die Indikatorlasche an dem zweiten Ende an der in Richtung der Mittelachse der Verschlußkappe gerichteten Seite abgerundet und abgeschrägt ist.

## Claims

1. Container with a tamper-proof seal for indicating the intact state of its closure cap (1) which extends over a container wall and a container aperture (3) that is provided in the container wall (21) and is detachably connectable with the closure cap (1), where the peripheral border (11) of the closure cap (1) is close to, or in contact with, the container wall (21) in the closed state, consisting of at least one indicator element (4) designed as an indicator tongue, which is separated from the closure cap when screwed on to the bottle neg for the first time, falls out due to its own weight upon the first opening and is provided between the container wall (21) and the closure cap (1) in its closed state, where a first end of the indicator element (4) projects radially towards the center line of the container underneath the closure cap (1) and has a retaining device with a branch extending upward transversally to the longitudinal axis of the indicator element and a second end projecting radially outward, where the indicator tongue is fastened to the closure cap (1) with at least one fastening device on a first end, **characterized in that** the fastening device is provided on the upper end of the retaining device, and that in the area of the attachment the axial distance from the edge of the closure cap to the attachment is smaller than the axial distance between the edge of the closure cap (1) and the top side of the indicator tongue, when it just rests on the container wall (21) with its maximal contact surface.

2. Container with a tamper-proof seal for indicating the intact state of its closure cap (1) which extends over a container wall and a container aperture (3) that is provided in the container wall (21) and is detachably connectable with the closure cap (1), where the peripheral border (11) of the closure cap (1) is close to, or in contact with, the container wall (21) in the closed state, consisting of at least one indicator element (4) designed as an indicator tongue, which is separated from the closure cap when screwed on to the bottle neg for the first time, falls out due to its own weight upon the first opening and is provided between the container wall (21) and the closure cap (1) in its closed state, where a first end of the indicator element (4) projects radially towards the center line of the container underneath the closure cap (1) and has a retaining device with a branch (43) extending upward transversally to the longitudinal axis of the indicator element and a second end projecting radially outward, where the indicator tongue is fastened to the closure cap with at least one fastening device on a first end, **characterized in that** the branch (43) is shorter than the axial distance from the attachment to the edge of the closure cap (1).

3. Tamper-proof seal according to claim 1 or 2, **characterized in that** the closure cap (1) is provided in the area of the indicator tongue with a recess (12) on its edge, where the geometry of the recess (12) roughly corresponds to the geometry of the indicator tongue.

4. Tamper-proof seal according to one of claims 1-3, **characterized in that** the indicator tongue is rounded or sloped on its second end on the side facing the center line of the closure cap.

## Revendications

1. Récipient comprenant un obturateur de garantie pour la preuve du caractère intact de son capuchon de fermeture (1), qui forme un bombement au-dessus d'une paroi du récipient et d'une ouverture prévue (3) prévue dans la paroi (21) du récipient et est susceptible d'être reliée de manière détachable avec le capuchon de fermeture (1), ledit capuchon de fermeture (1) étant disposé, dans l'état obturé, avec sa bordure périphérique (11) à proximité de la paroi du récipient (21), ou en contact avec celle-ci, comprenant au moins un élément indicateur (4) réalisé sous forme d'une patte indicatrice qui, lors du premier vissage complet sur le goulot de la bouteille, et séparée du capuchon de fermeture, tombe sous l'effet de son propre poids lors de la première ouverture, et est agencée dans l'état obturé entre la paroi de récipient (21) et le capuchon de fermeture (1), dans lequel une première extrémité de l'élément indicateur (4) dépasse radialement en direction de la ligne centrale du récipient sous le capuchon de fermeture (1), et comporte un dispositif de retenue avec un bras qui s'étend vers le haut perpendiculairement à l'axe longitudinal de l'élément indicateur, et une deuxième extrémité dépasse radialement vers l'extérieur, et dans lequel la patte indicatrice est reliée par la première extrémité à la face intérieure du capuchon de fermeture (1) avec au moins un moyen de fixation, caractérisé en ce que le dispositif de fixation est agencé à l'extrémité supérieure du dispositif de retenue, et en ce que dans la région de la fixation, l'éloignement axial depuis la bordure du capuchon de fermeture jusqu'à la fixation est inférieur à la distance axiale entre la bordure du capuchon de fermeture (1) et la face supérieure de la patte indicatrice, lorsque celle-ci s'applique précisément avec sa surface d'appui maximale contre la paroi de récipient (21).

2. Récipient comprenant un obturateur de garantie pour la preuve du caractère intact de son capuchon de fermeture (1), qui forme un bombement au-dessus d'une paroi du récipient et d'une ouverture prévue (3) prévue dans la paroi (21) du récipient et est susceptible d'être reliée de manière détachable avec le capuchon de fermeture (1), ledit capuchon de fermeture (1) étant disposé, dans l'état obturé, avec sa bordure périphérique (11) à proximité de la paroi du récipient (21), ou en contact avec celle-ci, comprenant au moins un élément indicateur (4) réalisé sous forme d'une patte indicatrice qui, lors du premier vissage complet sur le goulot de la bouteille, et séparée du capuchon de fermeture, tombe sous l'effet de son propre poids lors de la première ouverture, et est agencée dans l'état obturé entre la paroi de récipient (21) et le capuchon de fermeture (1), dans lequel une première extrémité de l'élément indicateur (4) dépasse radialement en direction de la ligne centrale du récipient sous le capuchon de fermeture (1), et comporte un dispositif de retenue avec un bras (43) qui s'étend vers le haut perpendiculairement à l'axe longitudinal de l'élément indicateur, et une deuxième extrémité dépasse radialement vers l'extérieur, et dans lequel la patte indicatrice est reliée par la première extrémité à la face intérieure du capuchon de fermeture (1) avec au moins un moyen de fixation, caractérisé en ce que le bras (43) est plus court que l'éloignement axial depuis la fixation jusqu'à la bordure du capuchon de fermeture (1).

3. Obturateur de garantie selon l'une ou l'autre des revendications 1 et 2, caractérisé en ce que le capuchon de fermeture (1) présente dans la région de la patte indicatrice un évidement (12) à sa bordure, et en ce que la géométrie de l'évidement (12) correspond essentiellement à la géométrie de la patte indicatrice.

4. Obturateur de garantie selon l'une ou l'autre des revendications 1 et 3, caractérisé en ce que la patte indicatrice est arrondie ou biseautée à la deuxième extrémité sur le côté dirigé vers l'axe médian du capuchon de fermeture.
